# FASCICULE DE BREVET EUROPEEN

(11) **EP 0 391 818 B1**
(45) Date de publication et mention de la délivrance du brevet: **15.07.1992**
(21) Numéro de dépôt: 90420170.4
(22) Date de dépôt: 04.04.1990
(51) Int. Cl.: F24D 5/08

(54) **Bloc brûleur à gaz pour appareil de chauffage à tube radiant**
Gasbrenner-Einheit für Strahlungsrohrheizung
Gas burner unit for radiant tube heater

(30) Priorité: 07.04.1989 FR 8904869
(43) Date de publication de la demande: 10.10.1990
(73) Titulaire: Société Anonyme: GAZ INDUSTRIE, F-69140 Rillieux (FR)
(72) Inventeur: Duverger, Franck, F-69300 Caluire (FR)
(74) Mandataire: Ropital-Bonvarlet, Claude

(56) Documents cités:
- EP-A- 0 248 629
- FR-A- 2 223 630
- FR-A- 2 560 359
- FR-A- 2 609 157

## Description

La présente invention concerne les appareils de chauffage à tube radiant utilisant, en tant qu'énergie de chauffage, la combustion d'un gaz combustible prélevé à partir d'un réseau de distribution.

Par appareil de chauffage à tube radiant, il convient de considérer toutes les structures actuellement connues incluant les systèmes à tube continu, bien que l'invention trouve une application particulière préférée aux appareils de chauffage à caractère unitaire du type de ceux à tube en épingle.

Les appareils du type ci-dessus comportent un bloc brûleur destiné à assurer plusieurs fonctions simultanées.

La première est celle de supporter le brûleur proprement dit, ainsi que ces accessoires de fonctionnement.

La seconde est d'assurer l'alimentation en air de combustion du brûleur.

La troisième est celle de raccordement au tube dans lequel la flamme du brûleur se développe.

Les blocs-brûleurs actuellement connus (voir, par exemple, FR-A-2 223 630 et FR-A-2 560 359) peuvent être considérés comme ne donnant que moyennement satisfaction pour assurer les fonctions ci-dessus en raison d'une conception structurelle ne permettant pas un montage-démontage du groupe brûleur en vue de son entretien ou son changement et/ou n'assurant pas une protection efficace, notamment contre les retours de flamme des appareils d'alimentation, de contrôle et de pilotage du fonctionnement du brûleur.

Un autre inconvénient des blocs-brûleurs connus réside dans le fait qu'ils sont généralement mal adaptés pour assurer une admission d'air secondaire dans des conditions de plage de température favorable à l'établissement d'une bonne combustion.

Un inconvénient supplémentaire des blocs-brûleurs connus réside dans le fait qu'ils sont aussi généralement mal adaptés structurellement pour assumer, sous un encombrement le plus faible possible, les fonctions de combustion et d'extraction devant nécessairement être assurées pour aboutir à un fonctionnement optimal d'un appareil de chauffage à tube en épingle.

L'objet de la présente invention est de remédier aux inconvénients ci-dessus en proposant un nouveau bloc-brûleur particulièrement conçu pour répondre aux objectifs recherchés, en étant de construction simple et de montage aisé, pouvant faire intervenir la construction de sous-ensembles fonctionnels indépendants à même d'être réunis en une dernière opération simple de montage et d'adaptation pour constituer un bloc-brûleur directement adaptable sur un appareil de chauffage à gaz.

Pour atteindre les objectifs ci-dessus, le bloc-brûleur conforme à l'invention est caractérisé en ce que :
- le carter forme une bride de montage d'un caisson porteur, comporte dans sa chambre de mélange et de combustion un croisillon de centrage et délimite un circuit d'admission d'air,
- le caisson comporte une cloison pare-feu le divisant en une chambre d'admission d'air primaire et en un compartiment de protection,
- et le groupe brûleur comprend un support adaptable sur le caisson et portant, d'une part, une électrovanne d'alimentation disposée dans le compartiment de protection et, en relation avec cette dernière, d'autre part, un brûleur traversant la cloison pare-feu, s'étendant dans la chambre d'admission d'air primaire et dans la chambre de mélange et de combustion et possédant une tête de combustion centrée et portée par le croisillon.

Diverses autres caractéristiques ressortent de la description faite ci-dessous en référence aux dessins annexés qui montrent, à titre d'exemple non limitatif, une forme de réalisation de l'objet de l'invention.
La **fig. 1** est une vue schématique d'un appareil de chauffage à tube radiant comportant un bloc-brûleur conforme à l'invention.
La **fig. 2** est une coupe-élévation prise, à plus grande échelle, sensiblement selon le plan **II-II** de la **fig. 1.**
La **fig. 3** est une vue en plan prise selon la ligne **III-III** de la **fig. 2.**
La **fig. 4** est une vue latérale prise selon la ligne **IV-IV** de la **fig. 3.**
La **fig. 5** est une coupe transversale partielle prise selon la ligne **V-V** de la **fig. 2.**
La **fig. 6** est une coupe-élévation axiale montrant, à plus grande échelle, des détails constructifs de l'un des éléments selon la **fig. 2.**

La **fig. 1** montre un appareil de chauffage **1** comprenant un bloc-brûleur **2** et un tube radiant **3** associé à un réflecteur **4.** Selon l'exemple représenté, le tube radiant **3** est constitué par un segment de tube aller **5** et un segment de tube retour **6** à partir duquel une extraction mécanique des gaz de combustion est effectuée. Il doit être considéré que l'objet de l'invention, pour partie au moins, s'applique également aux appareils de chauffage qui sont constitués par un tube continu non obligatoirement conformé en épingle.

Dans tous les cas, l'appareil de chauffage est destiné à être maintenu en hauteur dans un local à chauffer par l'intermédiaire de moyens de suspensions tels que **7.**

Le bloc-brûleur désigné dans son ensemble par la référence **2** est constitué d'un carter **10** supportant, en relation avec un caisson porteur **11,** un groupe brûleur **12** destiné à être raccordé à un réseau **13** de distribution d'un gaz combustible sous pression.

Le carter **10** est réalisé, comme représenté aux **fig. 2 à 5,** pour délimiter une chambre **14,** dite de mélange et de combustion, s'ouvrant à partir d'une bride **15** de montage du caisson **11.** La chambre **14** est prolongée, de préférence à l'opposé de la bride **15,** par un manchon **16** de raccordement d'un tube radiant **5,** par exemple emboîté intérieurement et immobilisé axialement par tout moyen approprié, tel qu'une vis de pression **18.** Le carter **10** délimite, latéralement à la chambre **14,** une chambre **19** d'admission d'air secondaire qui possède une ouïe d'admission **20** s'ouvrant à partir d'une collerette **21** définissant un plan d'adaptation pour un filtre ou une grille non représentée. La chambre **19** possède, de préférence également, une ouïe **22** dite d'admission d'air dérivée par rapport à l'admission principale autorisée par l'ouïe **20**. L'ouïe **22,** de préférence aussi pourvue d'une grille ou d'un filtre, est orientée de manière à permettre une reprisé d'air chaud et se trouve, en conséquence, située au moins à proximité du manchon **16.** La chambre d'admission d'air secondaire **19** communique avec la chambre **14,** par exemple au niveau du plan de la bride **15.**

La chambre **14** est réalisée de manière à comporter un croisillon **23** de centrage et de support de la tête de combustion **24** du groupe **12.** Le croisillon **23** est, par exemple, avantageusement formé par des ailettes **25** s'élevant à partir de la paroi périphérique interne de la chambre **14** selon des directions radiales en étant interrompues à distance l'une de l'autre, de manière à matérialiser un siège coaxial au manchon de raccordement **16.**

Le carter **10** possède, par ailleurs, dans l'une de ses parois, une ouverture **26** permettant l'adaptation d'une électrode d'allumage **27** destinée à être placée en aval de la tête **24** à l'intérieur de la chambre **14,** dans la partie de combustion de cette dernière, en étant orientée sensiblement en face d'une couronne d'allumage **28** présentée par la tête **24,** comme cela ressort de la **fig. 5.**

Dans le cas d'application spécifique à un appareil de chauffage comportant un tube radiant du type en épingle, comme illustré par la **fig. 1,** le carter **10** est, en outre, avantageusement réalisé pour comporter, latéralement à la chambre **14,** un logement **29** s'ouvrant à partir de la bride **15** et prolongé par un manchon de raccordement **30** d'axe parallèle au manchon **16.** Le manchon de raccordement **30** est destiné à permettre l'adaptation par tout moyen approprié de la partie terminale ouverte du tube retour **6.** Le logement **29** est destiné à contenir au moins en partie un extracteur mécanique non représentée, par exemple du type centrifuge. A cette fin, le logement **29** est réalisé en forme de volute et communique avec une tubulure **31** s'ouvrant par une ouïe de refoulement **32** dans le plan d'adaptation ménagé par la collerette **21.** Le logement **29** est séparé, de la chambre d'admission d'air secondaire **19,** par une cloison **33** formant une barrette **34** s'établissant dans le plan de la bride **15** avec laquelle elle se raccorde.

Le caisson **11** est constitué par un boîtier **40,** par exemple mais non exclusivement, réalisé en tôle et possédant un bord tombé **41** par lequel il peut être adapté et monté sur la bride **15** au moyen notamment de vis ou analogues **42.** Le boîtier **40** possède au moins une paroi ouverte telle que le dessus et le dessous et comprend une cloison interne pare-feu **43** le divisant en une chambre **44** d'admission d'air secondaire comuniquant avec le milieu ambiant par l'ouverture de parois du boîtier et en un compartiment de protection **45.** Dans le cas de réalisation en vue de l'application à un appareil du type à tube en épingle, le boîtier **40** possède, par ailleurs, une paroi de séparation **46** destiné à coopérer avec la barrette **34.** Cette paroi **46** délimite, dans le boîtier **40,** un second compartiment **47** réservé à l'extracteur mécanique, ainsi qu'à ses moyens de commande et de contrôle de fonctionnement.

Le boîtier **11** supporte le groupe brûleur **12** qui comprend un support **48** assurant la fixation d'une électrovanne d'alimentation **49** susceptible d'être raccordée au réseau **13.** Le support **48** comprend une plaque **50** dite de fixation sur la paroi arrière **51** du boîtier **40** et une paroi frontale **52** destinée à coopérer avec la cloison pare-feu **43** pour masquer une ouverture **53** que présente cette dernière.

Le support **48** porte, par la paroi de coopération, un raccord porte-gicleur **54** amené à traverser l'ouverture **53** de la cloison pare-feu **43.** Le raccord **54,** plus particulièrement illustré à la **fig. 6,** porte un gicleur **60** démontable et possède une prise **61** de mesure de pression interne. Le raccord **54** assure la fixation d'un brûleur **62** constitué par un corps tubulaire formant, à partir d'un embout **63** d'adaptation sur le raccord **54,** une partie cylindrique **64** pourvue de lumières **65** d'admission d'air primaire, s'ouvrant dans la chambre **44.** La partie cylindrique **64** est prolongée par un convergent **66** lui-même prolongé par un divergent **67** aboutissant à la tête de combustion **24** supportée et centrée par le croisillon **23.** La tête **24** comporte extérieurement une virole **68** démontable formant, dans le plan de la section ouverte de la tête **24,** la couronne **28** constituée d'une rampe annulaire **69** de trous axiaux débouchant à l'intérieur d'un chambrage **70** ménagé entre la virole **68** et le corps tubulaire qui présente, par ailleurs, une série de trous radiaux **71** communiquant avec le chambrage. La série de trous **71** est ménagée dans le corps tubulaire en amont d'un rebord annulaire **72** formé intérieurement par le corps tubulaire en étant constitué, par exemple, par une chemise démontable **73.**

Le gaz combustible délivré sous pression par le gicleur **60** provoque l'aspiration d'un air primaire constituant avec le gaz un mélange combustible circulant à l'intérieur du corps tubulaire dans le sens **f₁.** Une partie de ce mélange primaire heurte le rebord **72** et se trouve dérivée par la série de trous **71** en direction du chambrage **70** pour être délivrée par la couronne périphérique extérieure **28** bordant la section ouverte de la tête **24.** Comme cela ressort de la **fig. 5** et ainsi qu'il a été précisé ci-avant, l'électrode **27** est située en relation de proximité avec la couronne **28,** ce qui permet de réaliser un allumage convenable du mélange combustible primaire diffusé à relativement faible pression par la couronne **28.** Un tel allumage permet, ensuite, d'allumer la torche combustible à forte pression délivrée par la section ouverte de la tête **24** et constituée par la veine principale du mélange primaire ayant transité à l'intérieur du corps tubulaire constitutif du brûleur **62.**

Cette torche de gaz sous pression est associé à la sortie du brûleur à l'air secondaire fourni par la chambre **14** en relation avec la chambre d'admission **19.** Un fonctionnement sous pression éventuellement variable et modulable peut intervenir alors par commande de l'électrovanne **49** au moyen notamment de la prise de pression **61.**

Ainsi que cela ressort de ce qui précède, le bloc-brûleur selon l'invention est de construction particulièrement simple, puisqu'il fait intervenir un carter principal assumant la fonction de délimitation des différentes chambres, logements et manchons de raccordement, ainsi que celle de support et de centrage du brûleur et de l'extracteur.

Le carter ainsi conçu permet également le maintien et l'adaptation du caisson **11** qui est responsable de la délimitation de la chambre d'admission d'air secondaire **44** et du compartiment **45** isolé par la cloison pare-feu **43** dont l'ouverture de passage **53** est reconstituée par la paroi de coopération **52.** De cette manière, une fonction spécifique de support et de délimitation de chambres et de compartiments de protection est assurée par un boîtier qui est réalisé de façon simple, par exemple uniquement à partir d'une tôle pliée.

Le boîtier **11** permet également le support et la fixation rapide du groupe brûleur **12** qui peut être adapté, en étant monté par la paroi arrière **51,** par la plaque de fixation **50** et par le centrage intervenant entre la tête **24** du brûleur et le croisillon **23.** Un changement rapide pour nettoyage, réglage ou remplacement peut donc être assuré, puisque, en outre, le groupe brûleur **12** représente un sous-ensemble entièrement démontable.

Le boîtier **11** assume une double fonction dans le cas d'application aux appareils à tube en épingle, puisque, par l'intermédiaire de la paroi de séparation **46,** il délimite le circuit d'admission d'air secondaire et d'admission d'air primaire et isole le compartiment secondaire **47** réservé à l'extracteur qui est ainsi également protégé contre tout risque de retour de flamme par l'intermédiaire de cette paroi **46.**

## Revendications

1. Bloc-brûleur à gaz pour appareil de chauffage à tube radiant, du type comprenant un groupe brûleur (**12**) adapté sur un carter (**10**) délimitant une chambre de mélange et de combustion (**14**) prolongée par un manchon (**16**) de raccordement d'un tube radiant,
caractérisé en ce que :
. le carter (**10**) forme une bride (**15**) de montage d'un caisson porteur (**11**), comporte dans sa chambre de mélange et de combustion (**14**) un croisillon (**23**) de centrage et délimite un circuit d'admission d'air,
. le caisson (**11**) comporte une cloison pare-feu (**43**) le divisant en une chambre (**44**) d'admission d'air primaire et en un compartiment de protection (**45**),
. et le groupe brûleur (**12**) comprend un support (**48**) adaptable sur le caisson (**11)** et portant, d'une part, une électrovanne d'alimentation (**49**) disposée dans le compartiment de protection (**45**) et, en relation avec cette dernière, d'autre part, un brûleur (**62**) traversant la cloison pare-feu (**43**), s'étendant dans la chambre d'admission d'air primaire et dans la chambre (**44**) de mélange et de combustion (**14**) et possédant une tête de combustion (**24**) centrée et portée par le croisillon.

2. Bloc-brûleur selon la revendication 1, caractérisé en ce que le carter (**10**) délimite, d'une part, la chambre (**14**) de mélange et de combustion qui est prolongée par le manchon (**16**) de raccordement d'un tube aller (**5**) et, d'autre part, un logement (**29**) de montage d'un extracteur lequel communique avec un manchon (**30**) de raccordement d'un tube radiant retour (**6**).

3. Bloc-brûleur selon la revendication 1 ou 2, caractérisé en ce que le carter (**10**) délimite entre la chambre (**14**) de mélange et de combustion et le logement (**29**) de l'extracteur, une chambre (**19**) d'admission d'air secondaire s'ouvrant dans la chambre de mélange.

4. Bloc-brûleur selon l'une des revendications 2 ou 3, caractérisé en ce que le carter (**10**) présente, en relation avec la chambre d'admission d'air secondaire, une ouïe (**20**) d'admission d'air principal et une ouïe (**22**) d'admission d'air dérivé s'ouvrant à proximité d'au moins du tube radiant aller (**5**).

5. Bloc-brûleur selon la revendication 4, caractérisé en ce que le carter (**10**) comporte un plan d'adaptation définissant une collerette (**21**) de montage et dans lequel s'ouvrent l'ouïe d'admission d'air principal et une ouïe de refoulement (**32**) communiquant avec le logement d'extraction (**29**).

6. Bloc-brûleur selon l'une des revendications 1 à 5, caractérisé en ce que le carter (**10**) comporte, dans la chambre de mélange et de combustion (**14**), des ailettes (**25**) de direction radiale définissant le croisillon de centrage (**23**).

7. Bloc-brûleur selon l'une des revendications 1 à 6, caractérisé en ce que le carter (**10**) présente une lumière (**26**) de montage d'une électrode d'allumage (**27**) disposée dans la chambre (**14**) de mélange et de combustion pour être placée en aval du croisillon (**23**) sensiblement en regard de la tête du brûleur (**24**) présentant une couronne d'allumage (**28**).

8. Bloc-brûleur selon l'une des revendications 2 à 7, caractérisé en ce que le carter (**10**) forme une bride (**15**) d'adaptation du caisson (**11**) qui comprend intérieurement une paroi de séparation (**46**) isolant la chambre (**44**) d'admission d'air primaire du logement d'extraction et délimitant un second compartiment (**47**) de montage et de protection d'un extracteur mécanique.

9. Bloc-brûleur selon la revendication 1, caractérisé en ce que le brûleur (**62**) proprement dit est constitué par un corps tubulaire (**67**) formant, à partir d'un embout (**63**) d'adaptation sur un raccord porte-gicleur (**54**), une partie cylindrique (**64**) pourvue de lumières (**65**) d'admission d'air primaire s'ouvrant dans la chambre d'admission d'air primaire (**44**), un convergent (**66**), un divergent (**67**) et une tête de combustion (**24**) comportant une couronne (**28**) d'allumage et de stabilisation.

10. Bloc-brûleur selon la revendication 9, caractérisé en ce que la couronne (**28**) est formée par une rampe annulaire de trous (**69**) bordant extérieurement la tête de combustion (**24**) et débouchant dans un chambrage (**70**) délimité par une virole (**68**) rapportée sur le corps tubulaire (**62**) qui présente, en amont d'un rebord annulaire interne (**72**), une série de trous de dérivation (**71**) s'ouvrant dans le chambrage.

11. Bloc-brûleur selon la revendication 9 ou 10, caractérisé en ce que le brûleur (**62**) s'étend à partir d'un raccord porte-gicleur (**54**) monté sur le support (**48**) qui comprend une paroi (**52**) de coopération avec la cloison pare-feu et une plaque (**50**) de fixation sur le caisson.

## Patentansprüche

1. Gasbrennereinheit für eine Heizvorrichtung mit einer strahlenden Röhre, mit einer Brennergruppe (**12**), die in einem Gehäuse (**10**) angebracht ist, das eine Misch- und Brennkammer (**14**) begrenzt, die durch eine Verbindungsmuffe (**16**) für die strahlende Röhre verlängert ist,
dadurch gekennzeichnet, daß
. das Gehäuse (**10**) einen Montageflansch (**15**) für einen tragenden Kasten (**11**) formt, es in der Misch- und Brennkammer (**14**) ein Zentrierkreuz (**23**) aufweist und es einen Kreislauf für die Luftzufuhr umgrenzt,
. der Kasten (**11**) eine Feuerschutzwand (**43**) aufweist, die ihn in eine Kammer (**44**) für die Zufuhr von Primärluft sowie in einen geschützten Bereich (**45**) unterteilt, und
. die Brennergruppe (**12**) einen Träger (**48**) aufweist, der im Kasten (**11**) angebracht werden kann und der einerseits ein Magnetventil (**49**) für die Versorgung trägt, das im geschützten Bereich (**45**) angebracht ist, und andererseits einen in Verbindung mit dem Magnetventil stehenden Brenner (**62**), der durch die Feuerschutzwand (**43**) hindurch verläuft und der sich durch die Kammer (**44**) für die Primärluftzufuhr und die Misch- und Brennkammer (**14**) hindurch erstreckt und der einen Brennkopf (**24**) aufweist, der durch das Kreuz zentriert und gehaltert wird.

2. Brennereinheit nach Anspruch 1, dadurch gekennzeichnet, daß das Gehäuse (**10**) einerseits die Misch- und Brennkammer (**14**) begrenzt, die durch die Verbindungsmuffe (**16**) für eine abgehende Röhre (**5**) verlängert ist, und andererseits einen Montagesitz (**29**) für einen Extraktor, der mit einer Verbindungsmuffe (**30**) für eine ankommende strahlende Röhre (**6**) in Verbindung steht.

3. Brennereinheit nach Anspruch 1 oder 2, dadurch gekennzeichnet, daß das Gehäuse (**10**) zwischen der Misch- und Brennkammer (**14**) und dem Sitz (**29**) des Extraktors eine Kammer (**19**) für die Zufuhr von Sekundärluft definiert, die zur Mischkammer hin geöffnet ist.

4. Brennereinheit nach Anspruch 2 oder 3, dadurch gekennzeichnet, daß das Gehäuse (**10**) in Verbindung mit der Kammer für die Zufuhr von Sekundärluft einen Lufteinlaß (**20**) für den Einlaß von Hauptluft und einen Lufteinlaß (**22**) für den Einlaß von abgeleiteter Luft aufweist, der sich zumindest in der Nähe der abgehenden, strahlenden Röhre (**5**) öffnet.

5. Brennereinheit nach Anspruch 4, dadurch gekennzeichnet, daß das Gehäuse (**10**) eine Anpassungsfläche aufweist, die einen Montageflansch (**21**) definiert und in der sich der Lufteinlaß für den Einlaß von Hauptluft öffnet sowie ein Förderlufteinlaß (**32**), der mit dem Extraktionssitz (**29**) in Verbindung steht.

6. Brennereinheit nach einem der Ansprüche 1-5, dadurch gekennzeichnet, daß das Gehäuse (**10**) in der Misch- und Brennkammer (**14**) Flügel (**25**) in radialer Richtung aufweist, die das Zentrierkreuz (**23**) definieren.

7. Brennereinheit nach einem der Ansprüche 1-6, dadurch gekennzeichnet, daß das Gehäuse (**10**) eine Öffnung (**26**) für die Montage einer Zündelektrode (**27**) aufweist, die in der Misch- und Brennkammer (**14**) angebracht ist, so daß sie stromabwärtig in Bezug auf das Kreuz (**23**) in etwa gegenüber dem einen Zündkranz (**28**) aufweisenden Brennerkopf (**24**) angebracht werden kann.

8. Brennereinheit nach einem der Ansprüche 2-7, dadurch gekennzeichnet, daß das Gehäuse (**10**) einen Flansch (**15**) zur Anpassung des Kastens (**11**) aufweist, der in seinem Inneren eine Trennwand (**46**) hat, die die Kammer (**44**) für die Zufuhr von Primärluft vom Extraktionssitz trennt und die einen zweiten Abschnitt (**47**) für die Montage und für den Schutz eines mechanischen Extraktors umgrenzt.

9. Brennereinheit nach Anspruch 1, dadurch gekennzeichnet, daß der Brenner (**62**) im einzelnen durch einen rohrförmigen Körper (**67**) gebildet wird, der, ausgehend von einem Ansatzstück (**63**) zur Anpassung an eine Befestigung an einer Düsenöffnung (**54**) einen zylindrischen Bereich (**64**) formt, der mit sich zur Kammer zum Einlaß der Primärluft (**44**) hin öffnenden Lufteinlässen (**65**) zum Einlassen der Primärluft versehen ist, einen Mischrohrkopf (**66**), ein Mischrohr (**67**) und einen Brennkopf (**24**), der einen Kranz zum Zünden und zum Stabilisieren aufweist.

10. Brennereinheit nach Anspruch 9, dadurch gekennzeichnet, daß der Kranz (**28**) durch eine ringförmige Rampe von Löchern (**69**) gebildet wird, die den Brennkopf (**24**) außen umfassen und die in eine Kammer (**70**) münden, die durch einen auf den rohrförmigen Körper (**62**) aufgesetzten Ring (**68**) gebildet wird, wobei der rohrförmige Körper (**62**) oberhalb eines inneren, ringförmigen Absatzes eine Reihe von Ableitlöchern (**71**) aufweist, die sich zur Kammer hin öffnen.

11. Brennereinheit nach Anspruch 9 oder 10, dadurch gekennzeichnet, daß sich der Brenner (**62**) ausgehend von einer Befestigung an der Düsenöffnung (**54**), die an dem eine Wand (**52**) zum Zusammenwirken mit der Feuerschutzwandung sowie einer Befestigungsplatte (**50**) aufweisenden Träger (**48**) befestigt ist, durch den Kasten hindurch erstreckt.

## Claims

1. Gas burner unit for a radiant tube heating device, of the type comprising a burner assembly (**12**) adapted to a housing (**10**) defining a mixing and combustion chamber (**14**) prolonged by a radiant tube connector sleeve (**16**),
characterized in that :
. the casing (**10**) forms a mounting flange (**15**) for a support housing (**11**), contains in its mixing and combustion chamber (**14**) a centering cross lattice (**23**) and defines an air admission circuit,
. the housing (**11**) includes a fire protection wall (**43**) dividing it into a primary air admission chamber (**44**) and a safety compartment (**45**),
. and the burner assembly (**12**) includes a support (**48**) adapting to the housing (**11**) and bearing, on the one hand, a solenoid type supply valve (**49**) located in the safety compartment (**45**) and, in relation with said valve, on the other hand, a burner (**62**) crossing the fire protection wall (**43**), extending into the primary air admission chamber (**44**) and into the mixing and combustion chamber (**14**), and having a combustion head (**24**) centred and supported by the cross lattice.

2. Burner unit according to claim 1, characterized in that the casing (**10**) defines, on the one hand, the mixing and combustion chamber (**14**) prolonged by the sleeve (**16**) connectable to an ingoing tube (**5**) and, on the other hand, a mounting enclosure (**29**) for an extractor which communicates with a connection sleeve (**30**) adapted to an outgoing radiant tube (**6**).

3. Burner unit according to claims 1 or 2, characterized in that the casing (**10**) defines, between the mixing and combustion chamber (**14**) and the extractor enclosure (**29**), a secondary air admission chamber (**19**) opening into the mixing chamber.

4. Burner unit according to one of claims 2 or 3, characterized in that the casing (**10**) presents, in relation to the secondary air admission chamber, a main principal air admission hole (**20**) and a displaced air hole (**22**), opening close to at least the ingoing radiant tube (**5**).

5. Burner unit according to claim 4, characterized in that the casing (**10**) includes an interfacing face defining a mounting flange (**21**) and into which open the principal air admission hole and a back-flow hole (**32**) communicating with the extractor enclosure (**29**).

6. Burner unit according to one of claims 1 to 5, characterized in that the casing (**10**) includes, in the mixing and combustion chamber (**14**), radially extending winglets (**25**) defining the centering cross lattice (**23**).

7. Burner unit according to one of claims 1 to 6, characterized in that the casing (**10**) has an opening (**26**) for mounting an ignition electrode (**27**) located in the mixing and combustion chamber (**14**) to be situated downstream of the cross lattice (**23**) opposite the burner head (**24**) presenting an ignition ring (**28**).

8. Burner unit according to one of claims 2 to 7, characterized in that the casing (**10**) forms a flange (**15**) adapting to the housing (**11**) and which internally comprises a separating wall (**46**) isolating the primary air admission chamber (**44**) from the extractor enclosure and defining a second compartment (**47**) for mounting and protecting a mechanical extractor.

9. Burner unit according to claim 1, characterized in that the burner (**62**) itself is composed of a tubular body (**67**) forming, from an end section (**63**) fitting to a jet-holder (**54**) adapter, a cylindrical portion (**64**) fitted with primary air admission eyelets (**65**) opening into the primary air admission chamber (**44**), a convergent portion (**66**), a divergent portion (**67**) and a combustion head (**24**) bearing an ignition and stabilisation ring (**28**).

10. Burner unit according to claim 9, characterized in that the ring (**28**) is formed by an annular ramp of holes (**69**) externally bordering the combustion head (**24**) and giving into a chamber (**70**) delimited by a ring (**68**) joined to the tubular body (**62**) which presents, upstream of an internal annular edge (**72**), a series of mixing holes (**71**) opening into the chamber.

11. Burner unit according to claims 9 or 10, characterized in that the burner (**62**) extends from a jet-holder connector (**54**) mounted on the support (**48**) which comprises a wall (**52**) cooperating with the fire protection wall and a fixing plate (**50**) on the housing.
